# FASCICULE DE BREVET EUROPEEN

(11) **EP 0 667 453 B1**
(45) Date de publication et mention de la délivrance du brevet: **01.07.1998**
(21) Numéro de dépôt: 95420030.9
(22) Date de dépôt: 13.02.1995
(51) Int. Cl.: F04C 2/08, B22F 5/08

(54) **Engrenage de pompe à engrenage et procédé d'obtention**
Zahnrad für Zahnradpumpen und Herstellungsverfahren
Gear for gear pumps and obtaining process

(30) Priorité: 15.02.1994 FR 9401948
(43) Date de publication de la demande: 16.08.1995
(73) Titulaire: SINTERTECH, F-92400 Courbevoie (FR)
(72) Inventeur: Gueydan, Henri, F-38430 Moirans (FR); Puente, Gérard, F-38135 Monteynard (FR)
(74) Mandataire: de Beaumont, Michel

(56) Documents cités:
- EP-A- 0 549 057
- DE-A- 2 847 710
- FR-A- 1 241 456
- US-A- 2 403 796
- PATENT ABSTRACTS OF JAPAN vol. 8 no. 69 (M-286) [1506] ,31 Mars 1984 & JP-A-58 217788 (TAIHOU KOGYO K.K.) 17 Décembre 1983,

## Description

L'invention a pour objet un engrenage pour pompe à engrenages et un procédé de fabrication.

Les engrenages de pompes à engrenages, en particulier celles utilisées dans l'industrie automobile, sont généralement obtenus par métallurgie des poudres.

Cependant, dans le procédé classique de fabrication, les tolérances dimensionnelles entre les faces latérales des pignons, nécessaires à l'obtention d'une bonne étanchéité et en conséquence d'une pression suffisante, surtout aux faibles régimes du moteur, exigent un usinage mécanique précis (+0/-0,02 mm) des faces latérales. Cette opération est coûteuse et prend beaucoup de temps.

La demanderesse a donc cherché à supprimer cette opération.

On peut noter que la demande EP-A-549057 décrit un procédé dans lequel la mise aux cotes précises de la surface des dents d'une roue à engrenage pour pompe, obtenue par frittage, est effectué à l'aide d'un calibre et par sablage de ladite surface ; ce procédé permet d'obtenir des roues dentées qui, quand elles sont mutuellement engrenées, fonctionnenent silencieusement.

Les engrenages selon l'invention comportent donc une surface externe formant la denture et 2 faces latérales parallèles, sur lesquelles se trouve en relief une nervure continue et fermée, située au voisinage de la denture, de section quelconque, et portant à son sommet un méplat. De préférence, le méplat est de largeur l comprise entre 0,5 et 2 mm.
Ce méplat est situé à une distance d du bord externe de l'engrenage, généralement comprise entre 0 et 5 mm, de préférence entre 0 et 2,5 mm, et plus particulièrement à 0,5 mm ± 0,1 mm.

Le procédé de fabrication comporte les opérations suivantes :
- compression de la poudre
- frittage de l'ébauche comprimée
- et calibrage de la pièce frittée.

La poudre est comprimée dans un outillage comprenant une matrice annulaire au dessin de la denture et de 2 poinçons portant en creux, sur chacune de leurs surfaces actives, une rainure concave, continue et fermée sur elle-même, située au droit des nervures finales.

Ces nervures ont de préférence en section droite une forme convexe, avec dépouilles positives, tel que triangle, trapèze, ½ hexagone, ½ cercle, ½ ellipse, permettant son extraction aisée des outillages.
Lors de cette compression, la distance entre les faces latérales est telle que, compte tenu du retrait au frittage, elle est légèrement inférieure à celle du logement de l'engrenage dans la pompe, la distance entre les sommets des nervures étant légèrement supérieure à celle-ci.

L'engrenage fritté est ensuite calibré à froid dans une matrice annulaire à l'aide de 2 poinçons inférieur et supérieur pour assurer la géométrie finale de la denture. Ces poinçons n'occupent pas toute la surface latérale de l'engrenage et laissent libre une couronne extérieure épargnant les nervures.

Enfin dans une dernière matrice, fermée, la pièce frittée calibrée subit une légère déformation plastique du sommet des nervures entre 2 poinçons à faces parallèles, perpendiculaires à l'axe, pour amener la cote entre les méplats des nervures à la valeur recherchée. Cette cote est déterminée à l'aide d'une butée mécanique, sur une presse hydraulique ou une presse mécanique avec adaptateur hydraulique.

L'invention sera mieux comprise à l'aide de l'exemple de réalisation suivant, illustré par les fig. 1 à 6. Bien que cet exemple soit relatif à un engrenage à denture extérieure, l'invention s'applique également aux engrenages à denture intérieure.
- La fig. 1 représente, en plan, une vue partielle de l'engrenage suivant l'invention.
- La fig. 2 représente une coupe détaillée selon la section I.I de la fig.1.
- Les fig. 3 à 6 représentent différentes phases de la fabrication de l'engrenage suivant l'invention en coupe suivant la ligne II-II de la fig. 1
   . la fig. 3 montre une vue en coupe de la disposition générale des outillages de compression
   . la fig. 4 donne le détail de la rainure de la fig.3
   . la fig. 5 représente une vue en coupe de la phase de calibrage
   . la fig. 6 montre une vue en coupe du détail A de la fig. 5.
   . la fig. 7 représente une vue en coupe des outillages de finition.

### Exemple 1

La figure 1 représente un engrenage 1 selon l'invention comportant une denture externe 2 de cercle primitif 7 et deux faces latérales 3 et 4 (fig. 2). Sur chacune des faces latérales se trouve une nervure 5 dont le profil est représenté en 6, de 1mm de largeur env., de 0,3mm de hauteur et situé sensiblement à 0,5mm du bord de la denture 2.

La figure 3 représente le dispositif de compression de la poudre dans lequel on reconnaît une matrice annulaire 10, d'axe 11, un poinçon inférieur 15, de même axe 11, comportant une rainure circulaire 12i en forme de demi-tore dont les dimensions sont reportées à la fig.4 et un poinçon supérieur 13, de même axe 11, muni également d'une rainure circulaire 12s identique. La pièce comprimée est représentée en 14.

Après frittage, la pièce 14 est calibrée dans une matrice annulaire 20 (fig. 5), entre deux poinçons inférieur 21 et supérieur 22, comportant à leurs extrémités planes un évidement annulaire 23(fig.6). Sur la fig.6, on a représenté en 24 en pointillés, le profil de la pièce 14, avant calibrage.
Après calibrage, la denture (2) possède sa géométrie et son état de surface définitifs.

La pièce calibrée est ensuite disposée dans une matrice de finition à fond plat 17 (fig. 7) où elle est écrasée par un poinçon plan 18, la course de celui-ci étant limitée par la matrice elle-même formant butée, ce qui imprime sur les nervures 5 les méplats 6, à une distance h très précise l'un de l'autre.

## Revendications

1. Engrenage de pompe à engrenages comportant une denture (2) et deux faces latérales (3,4) caractérisé en ce que chaque surface latérale porte une nervure en relief (5) continue et fermée sur elle-même, située au voisinage de la denture et présentant à son sommet un méplat (6).

2. Engrenage selon la revendication 1 caractérisé en ce que le méplat a une largeur l comprise entre 0,5 et 2 mm.

3. Engrenage selon l'une des revendications 1 ou 2, caractérisé en ce que le méplat est à une distance d du bord de la denture comprise entre 0 et 5 mm.

4. Engrenage selon la revendication 3 caractérisé en ce que la distance d est comprise entre 0 et 2,5mm.

5. Engrenage selon la revendication 4 caractérisé en ce que la distance d est de 0,5 mm ± 0,1 mm.

6. Procédé de fabrication d'un engrenage, selon l'une des revendications 1 à 5, comportant les opérations de compression, de frittage et de calibrage à froid, caractérisé en ce que la poudre est comprimée dans un outillage comprenant une matrice (10) et des poinçons (13,15) portant sur leur face active une rainure (12i-12s) concave, continue et fermée sur elle-même, et en ce qu'après frittage, l'ébauche est calibrée à froid dans une première matrice (20), puis mise à la cote finale dans une deuxième matrice de finition (17), par déformation plastique à froid, du sommet des nervures (5).

## Patentansprüche

1. Zahnrad für eine Zahnradpumpe mit Zähnen (2) und zwei seitlichen Stirnflächen (3, 4), dadurch gekennzeichnet, daß jede seitliche Stirnfläche eine vorstehende kontinuierliche und geschlossene Rippe (5) trägt, und zwar angeordnet in der Nähe der Zähne und mit einer Ebene (6) an ihrem Oberteil.

2. Zahnrad nach Anspruch 1, dadurch gekennzeichnet, daß die Ebene (ebene Fläche) eine Breite (l) besitzt, die zwischen 0,5 und 2 mm liegt.

3. Zahnrad nach Anspruch 1 oder 2, dadurch gekennzeichnet, daß die Ebene mit einem Abstand d von der Kante der Zähne angeordnet ist, der zwischen 0 und 5 mm liegt.

4. Zahnrad nach Anspruch 3, dadurch gekennzeichnet, daß der Abstand d zwischen 0 und 2,5 mm liegt.

5. Zahnrad nach Anspruch 4, dadurch gekennzeichnet, daß der Abstand d gleich 0,5 mm ± 0,1 mm ist.

6. Verfahren zur Herstellung eines Zahnrads nach einem der Ansprüche 1 bis 5, wobei die Schritte des Zusammenpressen, Sinterns und Kalt-Kalibrierens vorgesehen sind, dadurch gekennzeichnet, daß das Pulver in einem Werkzeug zusammengepreßt wird, welches eine Form (10) und Stempel (13, 15) aufweist, die an ihren aktiven Oberflächen eine konkave kontinuierliche und geschlossene Nut (12i-12s) aufweisen, und ferner dadurch gekennzeichnet, daß nach dem Sintern der Kompaktkörper in einer ersten Form (20) kalt-kalibriert wird und sodann in einer zweiten Endbearbeitungsform (17) durch plastische Deformation der Oberteile der Rippen auf seine endgültigen Abmessungen gebracht wird.

## Claims

1. A gear wheel for a gear pump having teeth (2) and two lateral faces (3, 4), characterized in that each lateral face bears a protruding, continuous and closed rib 5, located in the vicinity of the teeth and having a flat (6) at its top.

2. A gear wheel according to claim 1, characterized in that the flat has a width (w) comprised between 0.5 and 2mm.

3. A gear wheel according to claim 1 or 2, characterized in that the flat is at a distance d of the edge of the teeth comprised between 0 and 5mm.

4. A gear wheel according to claim 3, characterized in that distance d is comprised between 0 and 2.5mm.

5. A gear wheel according to claim 4, characterized in that distance d is equal to 0.5mm ± 0.1mm.

6. Method for manufacturing a gear wheel according to any of claims 1 to 5, comprising the steps of compressing, sintering, and cold calibrating, characterized in that the powder is compressed in a tool comprising a die (10) and stamps (13, 15) bearing on their active surfaces a concave, continuous and closed groove (12i-12s), and in that, after sintering, the compact is cold calibrated in a first die (20), and then set to its final dimensions in a second finishing die (17), by cold plastic deformation of the tops of the ribs (5).
